# EUROPÄISCHE PATENTSCHRIFT

(11) **EP 1 758 696 B1**
(45) Veröffentlichungstag und Bekanntmachung des Hinweises auf die Patenterteilung: **30.04.2008**
(21) Anmeldenummer: 05761755.7
(22) Anmeldetag: 18.06.2005
(51) Int. Cl.: B21D 24/02, B21D 24/10

(54) **ZIEHKISSEN-VORRICHTUNG MIT HYBRID-ANTRIEB**
HYBRID DRAWING CUSHION FACILITY
DISPOSITIF COUSSIN DE SERRE-FLAN A ENTRAINEMENT HYBRIDE

(30) Priorität: 24.06.2004 DE 102004030678
(43) Veröffentlichungstag der Anmeldung: 07.03.2007
(73) Patentinhaber: Müller Weingarten AG, 88250 Weingarten (DE)
(72) Erfinder: FRANK, Ulrich, 88370 Ebenweiler (DE); DARR, Uwe, 99094 Erfurt (DE); REICHENBACH, Rainer, 88281 Schlier (DE); SPIESSHOFER, Thomas, 88697 Bermatingen (DE); ENGLER, Gebhard, 88521 Ertingen (DE); MÜLLER, Markus, 99189 Gebesee (DE)
(74) Vertreter: Stern, Wolfgang
(86) Internationale Anmeldenummer: PCT/DE2005/001094
(87) Internationale Veröffentlichungsnummer: WO 2006/000188

(56) Entgegenhaltungen:
- DE-A1- 4 100 716
- DE-A1- 19 821 159

## Beschreibung

Die Erfindung betrifft eine Ziehkissen-Vorrichtung für eine Umformpresse, bei der die Bewegung des Blechhalters mit einer Kombination aus Elektromotoren und Fluidzylinder gesteuert wird. Eine Ziehkissen-Vorrichtung gemäß dem Oberbegriff des Anspruchs 1 ist aus der DE 4 100 716 A bekannt.

### Stand der Technik

Mechanische und hydraulische Pressen sind Maschinen der Umformtechnik zur Bearbeitung von Werkstücken und insbesondere Blechteilen. Zum Umformen von Ziehteilen ist es erforderlich, das Werkstück in spezieller Weise zwischen dem Oberwerkzeug und dem Unterwerkzeug der Presse einzuspannen, wobei verschiedenartige Blechhaltesysteme bekannt sind. Aus der Zeitschrift Bleche Rohre Profile 39 (1992), Seite 44 bis 48 sind Zieheinrichtungen bekannt geworden, die teilweise ein aufwendiges System mit Steuerung beinhalten, um eine gezielte Übertragung der Blechhaltekräfte zu ermöglichen. Bei Ziehpressen unterscheidet man zwischen den so genannten doppelt wirkenden und einfach wirkenden Pressen, wobei bei doppelt wirkenden Ziehpressen der den Pressenstößel umgebende Blechhalterstößel eine gegenüber diesem voreilende Bewegung durchführt und im nachfolgenden Stillstand das Blech so lange gezielt und ggf. geregelt nachgebend festhält, bis der Umformvorgang am Werkstück beendet ist. Eine solche Regelung der Blechhaltekraft während des Ziehvorgangs zeigt beispielsweise die DE 36 40 507 C2.

Bei dieser bekannten Einrichtung werden zur Steuerung bzw. Regelung der Drücke in den Blechhaltergarnituren und damit zur Regelung der Blechhalterkraft Proportional- oder Servoventile eingesetzt, wobei dem Blechhalterzylinder ein Sensor zugeordnet ist, der über ein Steuergerät die gewünschte Druckänderung im Blechhalterzylinder in Abhängigkeit von dem jeweiligen Ziehfortschritt mittels der Proportional- oder Servoventile regelt.

Bei einfach wirkenden Pressen ist demgegenüber nur ein einfacher Pressenstößel vorhanden. Durch eine Anordnung eines zusätzlichen Ziehapparates im Pressentisch wird bei einfach wirkenden Pressen ein Ziehstempel auf der Aufspannplatte eines Pressentisches befestigt, während ein zusätzlicher Blechhalter auf ihm verschiebbar gelagert ist und von unten her über mehrere Druckstifte unter Einwirkung einer Druckwange steht. Dabei ist die Ziehmatrize am Pressenstößel befestigt (Bleche Rohre Profile, Seite 44/45).

In der DE 32 42 705 C2 ist eine einfach wirkende Ziehpresse offenbart, bei welcher die im Pressentisch angeordnete Druckwange von mehreren Zylindereinheiten mit örtlich unterschiedlicher Kissenkraft beaufschlagbar ist, um insbesondere auch asymmetrische große Ziehteile mit örtlich unterschiedlich erwünschten Kräften bearbeiten zu können. Durch diese unterschiedliche Regelung der Kräfte an einer Druckwange kann ein unterschiedliches Ziehvermögen in den jeweiligen Bereichen eines Werkstücks durch gezielte Veränderung des Ziehspaltes erreicht werden.

Für Werkstücke, die eine asymmetrische Kraftbeaufschlagung erfordern, können damit unterschiedliche Drücke zur Blechhalterung erzeugt werden. Es folgt eine Kraftregulierung für eine differenzierte Unterstützung der Druckwange, wobei diese die unterschiedliche Kraft auf die Blechhalteeinrichtung bzw. das Werkstück weiterleitet. Aus der EP 01 73 184 B1 ist weiterhin eine für Zieh- und Tiefziehoperationen zu verwendende Presse bekannt, die ebenfalls als einfach wirkende Presse ausgebildet ist und deren hydraulisch abgestützte Druckwange auf das Werkzeugunterteil bzw. den Ziehstempel einwirkt. Auch hier kann durch eine gezielte Druckbeeinflussung der Druckwange der Ziehvorgang am Ziehstempel im Sinne einer Blechverformung beeinflusst werden.

Bei allen oben beschriebenen Ziehkissenvorrichtungen werden zur Aufbereitung einer regelbaren Kraft auf die Druckwange, Hydraulikzylinder eingesetzt. Für die Erzeugung der Wegfunktionen, wie Vorbeschleunigung, Hochlauf, sicherheitsgerechtes Halten in Rastpositionen, Ziehtiefenverstellung sind nicht unerhebliche mechanische, fluid- und steuerungstechnische Aufwendungen erforderlich. Zur Vermeidung von Kollisionen zwischen der Bewegung der Ziehkissenvorrichtung und beispielsweise den Formteil-Transportelementen entstehen erhöhte Aufwendungen zur Bewegungskontrolle. Bei der Regelung der Ziehkräfte können hydraulisch bedingt definierte Minimalwerte nicht unterschritten werden.

In jüngster Zeit sind Ziehkissen bekannt geworden, bei denen die Kissenkraft mittels elektrischer Antriebe erzeugt wird.

In der US 54 35 166 ist eine, die Kissenkraft durch Servoantriebe erzeugende Zieheinrichtung im Tisch einer Presse offenbart, wobei der Servoantrieb über ein Getriebe und Zahnstange mit der Kissenplatte verbunden ist. Dabei können entweder mehrere, jeweils untereinander mechanisch gekoppelte Servoantriebe auf eine gemeinsame Druckwange wirken oder ein Servoantrieb wirkt unabhängig von anderen auf je ein Druckwangenelement einer mehrteiligen Druckwange.

Aus der DE 19 821 159 A ist eine Vorrichtung im Tisch einer Probierpresse bekannt, deren Druckwange mit Motoren über ein System Spindel-/Spindelmutter so wirkverbunden ist, dass der an der Kissenplatte gegen die Abwärtsbewegung des Stößels erzeugte Widerstand durch die Motoren steuerbar ist. Mit den elektrisch oder mechanisch schlupffrei gekoppelten An- und Abtriebsmotoren soll die Kippungsbewegung der Druckwange verhindert werden.

Nachteilig an diesen Ausführungen ist die Kopplung der einzelnen Antriebsmotoren. Insbesondere in Großpressen mit Mehrpunktzieheinrichtungen und einteiliger Druckwange ist es bei schwierig umzuformenden Teilen erforderlich, die einzelnen Druckpunkte mit unterschiedlichen und während des Ziehvorganges variablen Kräften zu beaufschlagen. Beide oben beschriebene elektrisch betätigte Ziehkissen haben den Nachteil, dass sie aufgrund der großen Anzahl von mechanischen Bewegungsübertragungsmittel einen großen Bauraum erfordern, welcher in der Regel aber nicht vorhanden ist.

Nach DE 41 00 716 A1 ist eine Einrichtung zum Blechhalten in einfachwirkenden Pressen bekannt, die zum Gegenhalten mit variablen Kräften während und zum Ausheben der Blechteile nach Beendigung des Umformvorganges dient. Dieses Dokument offenbart auch eine Ziehkissen-Vorrichtung für eine metallbearbeitende Presse zur Regelung einer Blechhalterkraft zwischen Werkzeugunterteil und -oberteil, wobei die Druckbeaufschlagung auf die Druckwange und deren Bewegung mittels einer Kombination aus mindestens einem Fluidzylinder und mindestens einem Antrieb regelbar ist. Weiterhin ist zwischen Antrieb und Druckwange eine mechanische Übersetzung angeordnet. Diese Lösung ist sehr aufwendig.

### Aufgabe und Vorteil der Erfindung

Der Erfindung liegt die Aufgabe zugrunde, ausgehend vom Stand der Technik, eine Ziehkissen-Vorrichtung so zu verbessern, dass bei Reduzierung des Steuerungs- und Regelungsaufwandes das Regelverhalten verbessert wird, und dass bei einer möglichst kompakten Bauform eine variable Kraftverteilung am Blechhalter ermöglicht wird.

Diese Aufgabe wird ausgehend von einer Ziehkissen-Vorrichtung mit Hybrid-Antrieb nach dem Oberbegriff des Anspruch 1, durch die kennzeichnenden Merkmale des Anspruch 1 gelöst. In den Unteransprüchen sind vorteilhafte und zweckmäßige Weiterbildungen der Vorrichtung angegeben.

Der Kerngedanke der Erfindung ist, sowohl die Vorteile der hydraulischen Ziehkissen, als auch der elektrisch angetriebenen Ziehkissen zu nutzen. Erreicht wird dies durch eine Ziehkissen-Vorrichtung nach Hybrid-System in einer Kombination von Fluidzylindern und einem oder mehreren auf die Druckwange wirkenden Elektroantrieben, wobei die Fluidzylinder die Kraftfunktion auf hohem Niveau und der Elektroantrieb die Wegfunktion, wie Vorbeschleunigung und Hochlauf, sowie die Kraftfunktion auf niedrigem Niveau bei deaktivierten Fluidzylindern übernimmt. Dabei kann die Kraft- und/oder Wegfunktion des Elektroantriebes einerseits mittels eines als Direktantrieb ausgestalteten Linearmotors und andererseits mittels Servomotor mit mechanischer Übersetzung auf die Druckwange übertragen werden.

Die Linearmotoren können im Innenbereich der Druckwange, beispielsweise zentrisch zwischen den Fluidzylindern angeordnet sein. Durch die direkte Energieumsetzung in eine lineare Wegfunktion kann auf aufwändige mechanische, erhöhte Trägheitsmomente verursachende Übersetzungen verzichtet werden. In vorteilhafter Weise ist das zum Linearmotor gehörende Sekundärteil an der Druckwange befestigt, dem je nach Kraftbedarf ein oder mehrere im Pressentisch gelagerte Primärteile gegenüberstehen.

Es ist ebenso möglich, die Linearmotoren im Außenbereich der Druckwange anzuordnen. Dabei kann das Sekundärteil sowohl an der Druckwange, als auch im Pressentisch gelagert sein. Der außenliegende Linearmotor ermöglicht darüber hinaus bei Anwendungen von mehrteiligen Druckwangen eine gemeinsame Nutzung von Primär- oder Sekundärteil durch benachbarte Ziehkissen-Vorrichtungen.

Anstelle von Linearmotoren sind Servomotoren mit einer mechanischen Übersetzung als Linearwandler, beispielsweise als Elektrozylinder mit Spindel und Spindelmutter anwendbar, die bevorzugt zentrisch zwischen den Fluidzylindern angeordnet und mit der Druckwange wirkverbunden sind. Als mechanische Übersetzungen sind alternativ eine Zahnstange mit Ritzel sowie ein Hebelmechanismus zwischen Servomotor und Druckwange möglich.

In vorteilhafter Weise sind die Elektroantriebe zur Koordinierung mit der Bewegung von Stößel und Werkstücktransportelementen über eine Leitwelle mit der Anlagensteuerung verbunden, wodurch eine permanente Lagekontrolle innerhalb der Wegfunktionen realisierbar ist.

Zur sicherheitsgerechten Verriegelung der Ziehkissen-Vorrichtung in einer Halteposition ist eine mit dem Elektroantrieb wirkverbundene Motorbremse aktivierbar. Zur Verbesserung der Energiebilanz der Presse ist eine Energierückspeisung als Bremsenergie bei einer Kraftaufbringung oder auch während des Kissenhochlaufes in das Elektronetz oder in den Energiekreislauf der Presse möglich.

Weitere Einzelheiten und Vorteile der Erfindung sind aus den Figuren ersichtlich und in der nachfolgenden Beschreibung eines Ausführungsbeispiels näher dargestellt.
Es zeigen:
- Figur 1: Ziehkissen-Vorrichtung nach Hybridsystem mit Linearmotoren außerhalb der Druckwange als Schnittdarstellung.
- Figur 2: ziehkissen-Vorrichtung nach Hybridsystem mit Linearmotor innerhalb der Druckwange als Schnittdarstellung.
- Figur 3: Ziehkissen-Vorrichtung nach Hybridsystem mit Elektrozylinder als Schnittdarstellung.
- Figur 4: Weg-Zeit-Diagramm für Ziehkissen-Vorrichtung nach Hybridsystem

### Beschreibung eines Ausführungsbeispiels

Figur 1 zeigt in einer vereinfachten Darstellung den Ausschnitt einer Presse mit im Pressentisch 1 angeordneter Ziehkissen-Vorrichtung 2 als Mehrpunktausführung.

Die im Pressentisch 1 längsgeführte Druckwange 3 steht über Druckbolzen 4 mit dem Blechhalter 5 des Unterwerkzeuges in Wirkverbindung. Zur Erzeugung der für den Ziehvorgang erforderlichen, gegen das Oberwerkzeug im nicht dargestellten Pressenstößel gerichteten, Blechhalterkraft sind zwischen Druckwange 3 und Pressentisch 1 Fluidzylinder 6 angeordnet. Die Schnittdarstellung zeigt dabei die erste Reihe mit vier Fluidzylindern 6 einer insgesamt Acht-Punkt-Ziehvorrichtung. Während der Ziehphase des Blechformteiles wird die Druckwange 3 durch die Bewegung des Stößels abwärts bewegt, wobei die Regelung der Blechhalterkraft entlang des Ziehweges durch eine ventilgesteuerte Verdrängung des Fluids aus den Fluidzylindern 6 erfolgt.

Zur Erzeugung der aktiv gesteuerten Wegfunktion, wie Vorbeschleunigung, Hochlauf einschließlich pick up, Rückfall und Halten in Rastphasen gemäß Diagramm für Hybridsystem nach Figur 4 kommen als Elektroantriebe 15 Linearmotoren 7 zum Einsatz, deren Primär- und Sekundärteile 8,9 vorzugsweise zwischen Pressentisch 1 und Druckwange 3 angeordnet sind. Dabei ist die bedarfsweise Anordnung der Primärteile 8 an der Druckwange 3 oder am Pressentisch 1 möglich. Je nach Kraftbedarf sind entlang der Druckwange 3 mehrere Linearmotoren 7 anordenbar. Dabei können die Linearmotoren 7 entweder gleichzeitig die Führungsfunktion der Druckwange 3 übernehmen oder die Primär- und Sekundärteile 8, 9 sind unabhängig von zusätzlichen Führungselementen angeordnet.

Bei einer Ziehkissen-Vorrichtung mit mehrteiliger Druckwange ist es vorteilhaft, dass benachbarte Druckwangen ein gemeinsames Primär- oder Sekundärteil nutzen. Dabei sind im Fall der Anordnung des Primärteils im Pressentisch die zugehörigen Sekundärteile mit den Druckwangen der benachbarten Ziehkissen-Vorrichtung wirkverbunden. Es ist ebenso denkbar, die Sekundärteile an den Druckwangen anzuordnen, die jeweils mit einem zwischenliegenden, gemeinsam nutzbaren Primärteil in Wirkverbindung stehen.

Bei einer zweiten vorteilhaften Ausgestaltung nach Figur 2 ist der Linearmotor 7 zur Erzeugung der Wegfunktion im Innenbereich der Druckwange 3, etwa zentrisch zwischen den Fluidzylindern 6, angeordnet.

Allen Ausgestaltungen ist gemeinsam, dass die elektrisch Energie des Linearmotors 7 direkt ohne zusätzliche mechanische Übersetzungen als geradlinige Wegfunktion über die Druckwange 3 auf den Blechhalter 5 wirkt. Dabei ist es möglich, dass je nach Anforderung an den Kraftbedarf mehrere, am Pressentisch 1 befestigte Primärteile 8 gemeinsam auf das mit der Druckwange 3 befestigte Sekundärteil 9 wirken.

Figur 3 zeigt eine Ziehkissen-Vorrichtung 2 nach einer dritten Ausgestaltung mit einem auf die Druckwange 3 wirkenden Elektrozylinder 10. Der Elektrozylinder 10 ist etwa zentrisch in der Mitte zwischen den umliegenden Fluidzylindern 6 angeordnet. Als mechanische Übersetzung 16 kommt in dieser Ausgestaltung ein System Spindel/ Spindelmutter 12, 11 zum Einsatz.

Die mit der Druckwange 3 verbundene spindelmutter 11 ist drehfest, und axial synchron mit der Druckwange 3 beweglich. Die zugehörige Spindel 12 ist axialfest im Pressentisch 1 drehbar gelagert. Das von der Spindelmutter 11 abgewandte Ende der Spindel 12 steht über eine Kupplung 13 mit einem Servomotor 14 in Wirkverbindung. Es ist ebenso möglich, mit Verzicht auf zusätzliche Übertragungselemente die verlängerte Welle der Spindel als Rotor des Servomotors 14 zu nutzen.

In Verbindung mit dem Weg-Zeit-Verlauf des in Figur 4 dargestellten Zyklogramms wiederholen sich je Pressenzyklus folgende Funktionen in der Ziehkissen-Vorrichtung 2 nach Hybridsystem. Vor dem Aufsetzen des am nicht dargestellten Stößel befestigten Oberwerkzeuges auf dem im Unterwerkzeug befindlichen Blechhalter 5, wird der Blechhalter 5 mit der zur Umformung vorgesehenen Platine oder Formteil zwecks Vermeidung einer nachteiligen Auftreffstoß-Belastung in Richtung der Stößelbewegung vorbeschleunigt. Dazu wird der Elektroantrieb 15, entweder als Servomotor 14 oder Linearmotor 7 in Wirkverbindung mit einem Wegmeßsystem oder über Leitwelle zur Stößelbewegung angesteuert, sodass nach einem definierten Beschleunigungsweg das oberwerkzeug auf den Blechhalter 5 mit einer verbleibendebn Relativgeschwindigkeit auftritt. Nach Aufbau eines definierten Druckes in den Fluidzylindern 6 wird die zur Umformung der Platine oder des Formteiles erforderliche Ziehkraft erreicht.

Die Bewegung der Druckwange 3 erfolgt während des Ziehvorgangs passiv durch die Bewegung des Stößels. Entsprechend den aus dem Stand der Technik bekannten Fluidzylindern 6 können in dieser Ziehphase sowohl die Ziehkraft je Fluidzylinder 6 variiert, als auch zeitlich differierende Ziehkräfte zwischen benachbarten Fluidzylindern 6 entsprechend den technologischen Anforderungen eingestellt werden. Die beweglichen Elemente des Elektroantriebes 15 befinden sich während dieses Ziehvorgangs entweder in einer Leerlaufphase oder können durch Umschaltung in den Generatormodus in vorteilhafter Weise Energie rückspeisen.

Es ist ebenso denkbar, dass bei kleineren Ziehkräften, die Elektroantriebe 15 durch widerstandsgesteuerte Bremsung im Generatorbetrieb die Kraftfunktionen übernehmen.

Nach Durchlauf des unteren Umkehrpunktes der Presse sind entsprechend Figur 4 folgende Wegfunktionen an der Ziehkissen-Vorrichtung 2 möglich:

Bei unverzögerter Hochlaufbewegung folgt die Druckwange 3 der aufwärtsgerichteten Stößelbewegung zwecks Auswerfens des umgeformten Ziehteiles synchron. Dazu wird die Bewegungsrichtung des oder der Elektroantriebe 15 gewechselt und die Duckwange 3 im Motormodus aktiv angetrieben. Die Fluidzylinder 6 sind in dieser Phase druckseitig deaktiviert.

Es ist ebenso denkbar, bei verzögerter Hochlaufbewegung die Ziehkissen-Vorrichtung 2 nach Durchlauf des unteren Umkehrpunktes in ihrer Tiefstlage zu sperren. Die anschließende Hochlaufbewegung zur Übernahme einer neuen Platine oder Formteil erfolgt verzögert, ab einem definierten Hochlaufstart nach Leitwelle zur Stößelbewegung.

Während der leitwellengesteuerten Wegfunktionen erfolgt eine synchrone Bewegung der Ziehkissen-Vorrichtung 2 sowohl zur Hauptbewegung des Stößels, als auch zur Nebenbewegung von beispielsweise Werkstücktransportelementen, so dass eine Kollisionsfreiheit auch bei engem Toleranzfenster gesichert wird.

### Bezugszeichenliste

- 1: Pressentisch
- 2: Ziehkissen-Vorrichtung
- 3: Druckwange
- 4: Druckbolzen
- 5: Blechhalter
- 6: Fluidzylinder
- 7: Linearmotor
- 8: Primärteil
- 9: Sekundärteil
- 10: Elektrozylinder
- 11: Spindelmutter
- 12: Spindel
- 13: Kupplung
- 14: Servomotor
- 15: Elektroantrieb
- 16: mechanische übersetzung

## Patentansprüche

1. Ziehkissen-Vorrichtung für eine metallbearbeitende Presse zur Regelung einer Blechhaltekraft zwischen Werkzeugunterteil und Werkzeugoberteil, bei der die Druckbeaufschlagung auf die Druckwange (3) und deren Bewegung mittels einer Kombination aus mindestens einem Fluidzylinder (6) und mindestens einem Elektroantrieb (15) regelbar ist und mindestens ein Elektroantrieb (15) mit der Druckwange (3) wirkverbunden ist, **dadurch gekennzeichnet, dass** mindestens ein Elektroantrieb (15) ein als Direktantrieb ausgestalteter Linearmotor (7) oder ein Elektrozylinder (10) ist und mit der Druckwange (3) wirkverbunden ist und die Elektroantriebe (15) innerhalb des Pressenzyklus sequentiell über eine Leitwelle mit der Stößelbewegung wirkverbunden sind.

2. Ziehkissen-Vorrichtung nach Anspruch 1, **dadurch gekennzeichnet, dass** der Linearmotor (7) innerhalb der Druckwange (3) angeordnet ist

3. Ziehkissen-Vorrichtung nach Anspruch 1, **dadurch gekennzeichnet, dass** der Linearmotor (7) außerhalb der Druckwange (3) angeordnet ist

4. Ziehkissen-Vorrichtung nach Anspruch 1, **dadurch gekennzeichnet, dass** bei einer mehrteiligen Druckwange (3) die zugeordneten Primär- oder Sekundärteile (8, 9) mit einem für benachbarte Druckwangen (3) gemeinsam nutzbaren Sekundär- oder Primärteil (9, 8) wirkverbunden sind.

5. Ziehkissen-Vorrichtung nach Anspruch 1 bis 4, **dadurch gekennzeichnet, dass** die Elektroantriebe (15) mit einer Motorbremse ausrüstbar sind.

6. Ziehkissen-Vorrichtung nach Anspruch 1 bis 5, **dadurch gekennzeichnet, dass** die Druckwange (3) mit einer steuerbaren Klemmeinrichtung verriegelbar ist.

7. Ziehkissen-Vorrichtung nach Anspruch 1 bis 6, **dadurch gekennzeichnet, dass** während des Ziehhubes im Elektroantrieb (15) erzeugte Bremsenergie generatorisch in den Energiekreislauf der Presse oder in das Elektronetz rückspeisbar ist.

8. ziehkissen-Vorrichtung nach Anspruch 1, **dadurch gekennzeichnet, dass** ein Servomotor (14) und eine mechanische Übersetzung (16) in Form einer Zahnstange/Ritzel oder Spindel/Spindelmutter (12, 11) in einem kompakten Elektrozylinder (10) integriert sind.

9. Ziehkissen-Vorrichtung nach Anspruch 1, **dadurch gekennzeichnet, dass** die mechanische Übersetzung (16) zwischen Elektroantrieb (15) und Druckwange (3) durch einen Hebelmechanismus realisiert ist.

## Claims

1. Drawing cushion apparatus for a metalworking press for controlling a sheet-holding force between tool bottom part and tool top part, in which the application of pressure to the pressure cheek (3) and its movement can be controlled by means of a combination of at least one fluid cylinder (6) and at least one electric drive (15), and at least one electric drive (15) is operatively connected to the pressure cheek (3), **characterized in that** at least one electric drive (15) is a linear motor (7), designed as a direct drive, or an electric cylinder (10) and is operatively connected to the pressure cheek (3), and the electric drives (15) are operatively connected to the ram movement sequentially via a guide shaft within the press cycle.

2. Drawing cushion apparatus according to Claim 1, **characterized in that** the linear motor (7) is arranged inside the pressure cheek (3).

3. Drawing cushion apparatus according to Claim 1, **characterized in that** the linear motor (7) is arranged outside the pressure cheek (3).

4. Drawing cushion apparatus according to Claim 1, **characterized in that**, in the case of a multi-piece pressure cheek (3), the associated primary or secondary parts (8, 9) are operatively connected to a secondary or primary part (9, 8) which can be used jointly for adjacent pressure cheeks (3).

5. Drawing cushion apparatus according to Claims 1 to 4, **characterized in that** the electric drives (15) can be equipped with a motor brake.

6. Drawing cushion apparatus according to Claims 1 to 5, **characterized in that** the pressure cheek (3) can be locked using a controllable clamping device.

7. Drawing cushion apparatus according to Claims 1 to 6, **characterized in that** braking energy produced in the electric drive (15) during the drawing stroke can be fed back in a regenerative manner into the energy circuit of the press or into the electrical network.

8. Drawing cushion apparatus according to Claim 1, **characterized in that** a servomotor (14) and a mechanical transmission (16) in the form of a rack/pinion or spindle/spindle nut (12, 11) are integrated in a compact electric cylinder (10).

9. Drawing cushion apparatus according to Claim 1, **characterized in that** the mechanical transmission (16) between electric drive (15) and pressure cheek (3) is realized by a lever mechanism.

## Revendications

1. Dispositif de coussin de serre-flan pour une presse d'usinage des métaux, pour la régulation d'une force de retenue de tôle entre la partie inférieure de l'outil et la partie supérieure de l'outil, dans lequel la sollicitation par pression sur la joue de pression (3) et son déplacement au moyen d'une combinaison d'au moins un vérin fluidique (6) et d'au moins un entraînement électrique (15) peuvent être régulés et au moins un entraînement électrique (15) est connecté fonctionnellement à la joue de pression (3), **caractérisé en ce qu'**au moins un entraînement électrique (15) est un moteur linéaire (7) configuré sous forme d'entraînement direct ou est un vérin électrique (10), et est connecté fonctionnellement à la joue de pression (3), et les entraînements électriques (15) à l'intérieur du cycle de pression sont connectés fonctionnellement et séquentiellement par le biais d'un arbre directeur au mouvement de poussoir.

2. Dispositif de coussin de serre-flan selon la revendication 1, **caractérisé en ce que** le moteur linéaire (7) est disposé à l'intérieur de la joue de pression (3).

3. Dispositif de coussin de serre-flan selon la revendication 1, **caractérisé en ce que** le moteur linéaire (7) est disposé en dehors de la joue de pression (3).

4. Dispositif de coussin de serre-flan selon la revendication 1, **caractérisé en ce que** dans le cas d'une joue de pression en plusieurs parties (3), les parties primaire ou secondaire (8, 9) associées sont connectées fonctionnellement à une partie secondaire ou primaire (9, 8) pouvant être utilisée conjointement pour les joues de pression adjacentes (3).

5. Dispositif de coussin de serre-flan selon les revendications 1 à 4, **caractérisé en ce que** les entraînements électriques (15) peuvent être équipés d'un frein moteur.

6. Dispositif de coussin de serre-flan selon les revendications 1 à 5, **caractérisé en ce que** la joue de pression (3) peut être verrouillée avec un dispositif de serrage commandable.

7. Dispositif de coussin de serre-flan selon les revendications 1 à 6, **caractérisé en ce que** l'énergie de freinage produite pendant la course de serrage dans l'entraînement électrique (15) peut être réinjectée en fonction de générateur dans le circuit de puissance de la presse ou dans le réseau électrique.

8. Dispositif de coussin de serre-flan selon la revendication 1, **caractérisé en ce qu'**un servomoteur (14) et une transmission mécanique (16) sous forme de crémaillère/pignon ou de broche/écrou de broche (12, 11) sont intégrés dans un vérin électrique compact (10).

9. Dispositif de coussin de serre-flan selon la revendication 1, **caractérisé en ce que** la transmission mécanique (16) est réalisée par un mécanisme de levier entre l'entraînement électrique (15) et la joue de pression (3).
